# EUROPÄISCHE PATENTSCHRIFT

(11) **EP 0 976 905 B1**
(45) Veröffentlichungstag und Bekanntmachung des Hinweises auf die Patenterteilung: **28.09.2005**
(21) Anmeldenummer: 99113725.8
(22) Anmeldetag: 13.07.1999
(51) Int. Cl.: E05D 5/02

(54) **Befestigungsplatte zur Befestigung eines Beschlagteils, z.B. eines Scharnierarms an einer Tragwand**
Mounting plate for the attachment of a fitting element, e.g. a hinge arm, to a support wall
Plaque de montage pour la fixation d'une pièce de ferrure, par exemple un bras de charnière, à une paroi portante

(30) Priorität: 28.07.1998 DE 29813447 U
(43) Veröffentlichungstag der Anmeldung: 02.02.2000
(73) Patentinhaber: Arturo Salice S.p.A., I-22060 Novedrate (Como) (IT)
(72) Erfinder:
(74) Vertreter: Laufhütte, Dieter

(56) Entgegenhaltungen:
- EP-A- 0 088 428
- CH-A- 462 663
- DE-U- 8 903 362
- DE-U- 29 713 595

## Beschreibung

Die Erfindung betrifft eine Befestigungsplatte zur Befestigung eines Beschlagteils, z.B. eines Scharnierarmes, an einer Tragwand nach dem Oberbegriff des Anspruchs 1.

Bei einer derartigen aus der DE 86 20 441 bekannten Befestigungsplatte, die aus einer Unterplatte und einer diese zumindest teilweise überdeckenden Oberplatte besteht, ist die Unterplatte auf ihrer Unterseite einstückig mit Dübeln versehen, deren Bohrungen mit den Bohrungen der Unterplatte fluchten. Diese Ausgestaltung ist insbesondere dann vorteilhaft, wenn die Befestigungsplatte bereits vormontiert am mit der Tür verbundenen Scharnierarm geliefert wird, da die Tür sich dann durch Einsetzen der Dübel in die vorgebohrten Befestigungslöcher schon an die Tragwand anhängen läßt, bevor die Befestigungsschrauben vollständig eingeschraubt und dadurch die Dübel gespreizt worden sind. Sollen derartige Befestigungsplatten im Zwillingsanschlag auf einander gegenüberliegenden Seiten einer Tragwand montiert werden, ist ihre Montage nur dann möglich, wenn die Tragwand so dick ist, daß die Befestigungsschrauben bzw. die Dübel in die fluchtenden Bohrungen der Tragwand derart eingesetzt werden können, daß diese einander nicht behindern. Eine derartige Verbindung ist aber meistens unbefriedigend.

Bei einer aus der DE 297 13 595 U bekannten Befestigungsplatte sind die Bohrungen bzw. Dübel der Unterplatte und die von den Befestigungsschrauben besetzten Langlöcher der Oberplatte mit gleichem Abstand einander gegenüberliegend zu der durch die flügelartigen Fortsätze verlaufenden Querachse der Oberplatte angeordnet, so daß zwei Befestigungsplatten im Zwillingsanschlag auf gegenüberliegenden Seiten einer Tragwand montierbar sind, die mit entsprechenden paarweise nebeneinander liegenden Bohrungen für die Befestigungsschrauben versehen sind. Diese Ausgestaltung erfordert jedoch eine besondere und aufwendige Vorbereitung der Tragwand, die der standardisierten Bohrlochverteilung in der Tragwand nicht entspricht.

Die Aufgabe der vorliegenden Erfindung ist es daher, Befestigungsplatten der eingangs angegebenen Art zu schaffen, die sich im deckungsgleichen Zwillingsanschlag auf gegenüberliegenden Seiten einer schmalen Tragwand zuerst vorläufig vormontieren und dann befestigen lassen, ohne dafür besondere Vorbereitungen treffen zu müssen.

Erfindungsgemäß wird diese Aufgabe ausgehend von einer Befestigungsplatte mit den Merkmalen des Oberbegriffs des Anspruchs 1 durch die Kombination mit den Merkmalen des kennzeichnenden Teils des Anspruchs 1 gelöst. Demnach ist einerseits an die Bohrung der Unterplatte einstückig und materialhomogen ein spreizbarer Dübel in an sich bekannter Weise angeformt, der eine niedriger Länge als gewöhnlich aufweist und andererseits eine teilweise von sockelartigen Erhöhungen umschlossene Bohrung mit einer vormontierten, ebenfalls kürzeren Schraube aufweist, die allerdings einen größeren Durchmesser hat, so daß sie nach der Montage unmittelbar in die Wandungen der in der Tragwand vorgebohrten Bohrungen einschneidet.

Die erfindungsgemäße Befestigungsplatte kann im Zwillingsanschlag auf einander gegenüberliegenden Seiten einer Tragwand deckungsgleich vormontiert werden, weil sich die Dübel mit geringem Preßsitz in die vorgebohrten Befestigungslöcher einsetzen lassen. Werden dann nur die mit diesen fluchtenden Befestigungsschrauben vollständig eingeschraubt, reicht die Spreizung der Dübel noch nicht aus, um eine gute Befestigung zu gewährleisten, da die Länge sowohl der Dübel als auch der Spreizschrauben zu gering bemessen ist. Bei der Erfindungsgemäßen Befestigungsplatte ist jedoch die zweite Befestigungsschraube in einem vergleichsweise größeren Durchmesser ausgeführt, so daß sie auch bei begrenzter Länge eine bessere Haltekraft gewährleisten kann. Derartige Schrauben können beispielsweise als "Euroschrauben" ausgeführt sein, d.h. als Schrauben, die einen Gewindedurchmesser von 6,4 mm besitzen.

In den sich an den Hauptanspruch anschließenden Unteransprüchen sind bevorzugte Ausgestaltungen der Erfindung wiedergegeben.

Demnach können beide Bohrungen der Unterplatte in bekannter Weise von den sockelartigen Erhöhungen umgeben sein, die der Führung bei der Verstellung der Oberplatte hinsichtlich der Unterplatten dienen. Zur besseren Halterung und Ausrichtung der Schrauben mit größerem Durchmesser kann die Oberplatte mit kurzen, seitlich an den Rändern des Langloches nach unten abgewinkelten Lappen versehen sein. So lassen sich beide Platten gut aufeinander vormontieren, da die Gewinde teilweise sowohl in die Lappen als auch in die sockelartigen Erhöhungen einschneiden.

Wie bereits aus der DE 297 13 595 U bekannt, kann gemäß einer weiteren vorteilhaften Ausgestaltung in dem mit dem Dübel vorgesehenen Endbereich der Unterplatte eine als Zapfen ausgebildete Erhöhung angeordnet sein, die in ein von den Befestigungsschrauben durchsetzten Langlöchern paralleles Langloch der Oberplatte zur Führung und Zentrierung greift.

Die erfindungsgemäßen Befestigungsplatten können auch nach Drehung um 180° in die vorgesehenen Bohrungen der Tragwand montierbar sein, so daß sich diese sowohl zum Links- als auch zum Rechtsanschlag eignen.

Weitere Einzelheiten und Vorteile der Erfindung werden anhand eines in der Zeichnung dargestellten Ausführungsbeispiels näher erläutert. Es zeigen:
- Fig. 1:: einen Schnitt durch die im Zwillingsanschlag an eine Tragwand montierte Befestigungsplatte nach einer Ausführungsform der vorliegenden Erfindung,
- Fig. 2:: eine Draufsicht auf die Befestigungsplatte gemäß Fig. 1,
- Fig. 3:: einen Schnitt durch die Befestigungsplatte gemäß Fig. 2 längs der Linie III - III,
- Fig. 4:: eine Draufsicht auf die Unterplatte der Befestigungsplatte,
- Fig. 5:: einen Schnitt durch die Unterplatte längs der Linie V - V in Fig. 4,
- Fig. 6:: einen Schnitt durch eine Befestigungsplatte gemäß einer weiteren Ausführungsform der vorliegenden Erfindung,
- Fig. 7:: eine Draufsicht auf die Befestigungsplatte gemäß Fig. 6,
- Fig. 8:: eine Draufsicht auf eine Ausführungsform einer Unterplatte der Befestigungsplatte nach Fig. 6,
- Fig. 9:: einen Schnitt durch die Unterplatte gemäß Linie IX-IX in Fig. 8,
- Fig. 10:: eine Draufsicht auf eine alternative Ausführungsform einer Unterplatte zur Befestigungsplatte gemäß Fig. 6,
- Fig. 11:: einen Schnitt durch die Unterplatte längs der Linie XI-XI in Fig. 10,
- Fig. 12:: eine Draufsicht auf eine weitere alternative Ausführungsform einer Unterplatte zur Befestigungsplatte gemäß Fig. 6 und
- Fig. 13:: einen Schnitt durch die Unterplatte längs der Linie XIII-XIII in Fig. 12.

Die deckungsgleich im Zwillingsanschlag an einer Tragwand 10 montierbaren Befestigungsplatten 12 bestehen aus einer Unterplatte 14 und einer Oberplatte 16.

Die Unterplatte 14 weist eine im wesentlichen rechteckige Umfangsform mit abgerundeten Ecken auf. Sie besteht aus einem Mittelteil 18 geringerer Dicke, an das verdickte Endbereiche 20, 22 über einen stufenförmigen Absatz anschließen. In dem Endbereich 22 (vgl. Fig. 4) ist eine rechteckige sockelartige Erhöhung 24 und eine zapfenartige Erhöhung 27 angeordnet. Am gegenüberliegenden Ende 20 sind zwei sockelartige Erhöhungen 26 ausgebildet. Beidseitig sind in geringem Abstand von der sockelartigen Erhöhung 26 Führungen bildende Vertiefungen 56 (Fig. 3) ausgebildet.

Die sockelartigen Erhöhungen weisen Durchgangsbohrungen 28, 29 für Befestigungsschrauben, 50, 52 auf. Unterhalb der Unterplatte 14 mündet die Durchgangsbohrung 28 in einen dübelartigen Fortsatz 30, der vergleichsweise kurz ausgebildet ist.

Die Unterplatte 14 ist symmetrisch zu ihrer Quermittellinie ausgebildet. Sie ist einstückig aus einem Kunststoffspritzgußteil hergestellt.

Die Oberplatte 16 besteht aus einem im wesentlichen rechteckigen Mittelteil 32, das mit einer U-förmig profilierten Erhöhung 34 versehen ist, die in ihrer Mitte eine mit einer Gewindebohrung versehene sockelartige Erhöhung 36 trägt. Die Erhöhung 34 ist derart ausgebildet, daß sie von einem U-förmig profilierten Scharnierarm eines Möbelschamiers übergriffen werden kann, der auf dem Mittelteil 32 durch eine Befestigungsschraube 38 festlegbar ist. Symmetrisch zur Quermittellinie sind an das Mittelteil 32 flügelförmige Ansätze 40, 42 angeformt. In diesen flügelförmigen Ansätzen 40, 42 sind auf der Quermittellinie Langlöcher 44, 48 angeordnet. Die Mittellinien dieser Langlöcher 44, 48 fluchten also mit der Quermittellinie der flügetförmigen Ansätze 40, 42. Die Langlöcher 44, 48 sind rechteckig und weisen eine Breite auf, die der Breite der sockelartigen Erhöhungen 24, 26 entsprechen. Das Langloch 46 besitzt eine der zapfenartigen Erhöhung 27 entsprechende Breite.

Die Oberplatte 16 besteht aus einem Blechstanzteil und ist mit gebörtelten Rändern versehen, die über die Ränder der flügelartigen Fortsätze 40, 42 und die anschließenden Längsseiten des Mittelteils 32 verlaufen. Zusätzlich ist im Bereich des Langlochs 48 seitlich an dessen Rändern nach unten abgewickelt auf jeder Seite ein Lappen 54 angeformt, der zur besseren Halterung und Ausrichtung der Schraube 52 dient.

Die Endbereiche 20, 22 der Unterplatte 14 werden von den flügelartigen Fortsätzen 40, 42 der Oberplatte 16 überdeckt. Dabei ist die Unterplatte 14 kürzer als der Abstand zwischen den äußeren gebördelten Rändern der flügelartigen Ansätze 40, 42, so daß die Oberplatte 16 über die Länge der Langlöcher 44, 46, 48 zur Justierung auf der Unterplatte 14 verschoben werden kann.

Die sockelartigen Erhöhungen 24, 26 sind um so viel niedriger als die Dicke der Oberplatte 16, daß die Oberplatte 16 durch Festziehen der Befestigungsschrauben der Unterplatte 14 bzw. Tragwand 10 verspannt werden kann.

In der Tragwand sind die Schraublöcher 58 zur Zwillingsmontage als Ausgangsbohrungen vorgesehen.

Aus Fig. 1 ist rechts eine an der Tragwand vorläufig vormontierte Befestigungsplatte 12 ersichtlich, wie sie mit dem hier nicht dargestellten, mit diesem üblicherweise vormontierten Scharnierarm geliefert wird. Links ist die Befestigungsplatte ersichtlich, nachdem die Befestigungsschrauben vollständig eingeschraubt und die Dübel gespreizt worden sind. Bei der Vormontage, wie sie auf der rechten Seite der Fig. 1 dargestellt ist, wird die Befestigungsplatte zunächst durch den dübelartigen Fortsatz, der in geringem Preßsetz in das vorgebohrte Befestigungsloch 58 eingesteckt ist, gehalten. Anschließend wird die Befestigungsschraube 50 in den dübelartigen Fortsatz eingeschraubt, so daß diese gespreizt wird. Der dübelartige Fortsatz ist jedoch so kurz ausgeführt, um die Zwillingsmontage in der vergleichsweise dünnen Tragwand zu ermöglichen, so das die hinreichende Befestigung noch nicht gewährleistet ist. Diese wird durch Eindrehen der vergleichsweise dickeren Schrauben 52 erreicht, deren Gewindegänge sich in das Bohrloch 58 hineindrehen. Bei dieser dickeren Schraube 52 handelt es sich um eine Euroschraube mit einem Gewindedurchmesser von 6,4 mm.

In den Fig. 6-11 sind weitere Ausführungsformen der Erfindung dargestellt. Bei diesen Ausführungsformen sind teilweise von sockelartigen Erhöhungen 26 umschlossene Bohrungen 29 mit vormontierten Schrauben 52, die einen größeren Durchmesser besitzen, beiderseits der Unterplatte 114 (vgl. Fig. 8, 9) bzw. 124 (vgl. Fig. 10, 11) vorgesehen.

An im montierten Zustand unter dem langgestreckten Mittelteil 32 der Oberplatte 16 liegenden Teil 110 der Unterplatte 114, wie sie in Fig. 8 dargestellt ist, ist einseitig ein der Vormontierung dienender Dübel 130 angeformt. Der hier dargestellte Dübel 130 ist wie in der Fig. 9 dargestellt mit einem zahnartigen Profil versehen. Aufgrund eines zentralen Schlitzes ist dieser Dübel federnd ausgebildet.

Entsprechend der Fig. 10 und 11 kann am im vormontierten Zustand unter dem langgestreckten Mittelteil 32 der Oberplatte 16 liegenden Teil 110 der Unterplatte 124 auch beiderseits jeweils ein die der Vormontierung dienender Dübel 130 angeformt sein. Der in der Fig. 11 im Schnitt dargestellte Dübel weist einen glatten Umfang 131 auf. Die Dübel sind so dimensioniert, daß sie von Hand in die vorgebohrte Bohrung der Möbelwand eingesetzt werden können.

Zweckmäßigerweise weisen die Dübel 130, falls entsprechende Ausführungsformen nach Fig. 11 vorgesehen sind, denselben genormten Abstand, beispielsweise 32 mm, wie die Befestigungsbohrungen 29 auf.

In dem Ausführungsbeispiel gemäß der Fig. 6 bis 11 ist es vorgesehen, daß an den Rändern der Befestigungsbohrungen 29 nach unten weisende Lappen 100 einstükkig angeformt sind, die die Zentrierung und die richtige Ausrichtung der Befestigungsplatte erleichtern. Die Anordnung der Lappen 100 ist aus den Fig. 6 bis 11 ersichtlich. Diese Lappen werden beim Einschrauben der Schrauben 52 von diesen verformt.

In den Fig. 12 und 13 ist eine weitere Ausführungsform, jedoch nicht gemäß der Erfindung dargestellt. Bei dieser Ausführungsform ist eine Unterplatte 214, die einstückig aus Stahl hergestellt ist, dargestellt. In ihrer Formgebung ähnelt diese Unterplatte 214 der Unterplatte 124 gemäß der Fig. 10 und 11. Anstelle eines Dübels sind hier allerdings seitlich jeweils zwei abgewinkelte lappenartige Fortsätze 140, 142 angeformt, die eine in den Bohrungen der Möbelwand vorläufige Halterung gewährleisten. Die Ränder dieser Lappen 140, 142 sind bezogen auf ihre Symmetrieachse 148 leicht nach unten geneigt, wie anhand des Verlaufs der Ränder 144, 146 in Fig. 13 zu sehen ist. Die Schraublöcher 150 sind in dieser Ausführungsform sechskantig ausgebildet. Beim Hereindrehen der Befestigungsschrauben schneiden sich diese an sechs Punkten ein und ermöglichen so eine bessere Zentrierung bzw. Ausrichtung. Die Lappen 140 und 142 sind in den Fig. 12 und 13 eben dargestellt. Sie können aber auch eine gekrümmte Oberfläche (hier nicht dargestellt) aufweisen.

## Patentansprüche

1. Befestigungsplatte (12) zur Befestigung eines Beschlagteils, z.B. eines Scharnierarms, an einer Tragwand (10), bestehend aus einer Unterplatte (14), die mit zwei Bohrungen (28, 29) für Befestigungsschrauben (50, 52) und mit zwei sockelartigen Erhebungen (24, 26) versehen ist, und
aus einer die Unterplatte (14) zumindest teilweise überdeckenden Oberplatte (16), die ein langgestrecktes Mittelteil (32) mit Einrichtungen zur Befestigung des Beschlagteils und seitlich flügelartigen Ansätzen (40, 42) aufweist, die mit Langlöchern (44, 48) versehen sind, deren Mittellinien rechtwinkelig zu der Mittellinie des Mittelteils (32) verlaufen und die ebenfalls von den Befestigungsschrauben (50, 52) durchgriffen werden, wobei die sockelartigen Erhöhungen (24, 26) als Führungsstücke in die Langlöcher (44, 48) der Oberplatte (16) greifen,
wobei die Bohrungen (28, 29) auf der Mittellinie der Unterplatten (14) liegen, wobei an der einen Bohrung (28) ein spreizdübelartiger Fortsatz (30) angeformt ist **dadurch gekennzeichnet, daß** die andere Bohrung (29) in ihrer sockelartigen Erhebung (26) eine vormontierte Schraube (52) trägt, die so dimensioniert ist, daß ihr Gewinde in die Wandung einer in der Tragwand (10) vorgesehenen weiteren Bohrung einschneidet.

2. Befestigungsplatte nach Anspruch 1, **dadurch gekennzeichnet, daß** die Bohrung (28, 29) der Unterplatte (14) von sockelartigen Erhöhungen (24, 26) umgeben sind, die niedriger sind als die Dicke der Oberplatte (16).

3. Befestigungsplatte nach Anspruch 2, **dadurch gekennzeichnet, daß** die Oberplatte (16) mit kurzen, seitlich an den Rändern des Langloches (48) nach unten abgewinkelten Lappen (54) aufweist.

4. Befestigungsplatte nach einem der Ansprüche 1 bis 3, **dadurch gekennzeichnet, daß** in dem den bügelartigen Fortsatz (30) versehenen Endbereich der Unterplatte (14) eine als Zapfen ausgebildete Erhöhung (27) angeordnet ist, die in ein zu den von den Befestigungsschrauben (50, 52) durchsetzten Langlöchern (44, 48) paralleles Langloch (46) der Oberplatte (16) zur Führung und Zentrierung reicht.

5. Befestigungsplatte nach einem der Ansprüche 1 bis 4, **dadurch gekennzeichnet, daß** die Unterplatte (14) zu ihrer Quermittellinie und die Oberplatte zu ihrer durch das Mittelteil verlaufenden Längsmittellinie derart symmetrisch ausgebildet sind, daß die Plattenhälften durch Drehung um 180° in die vorgesehenen Bohrungen der Tragwand montierbar sind.

6. Befestigungsplatte nach einem der Ansprüche 1 bis 5, **dadurch gekennzeichnet, daß** der angeformte dübelartige Fortsatz (30) an die Bohrung (28) der Unterplatte (14) einstückig und materialhomogen angeformt ist.

7. Befestigungsplatte nach einem der Ansprüche 1 bis 6, **dadurch gekennzeichnet, daß** die Bohrungen (56) in der Tragwand (10) Durchgangsbohrungen sind.

## Claims

1. A mounting plate (12) for the attachment of a fitting element, e.g. of a hinge arm, to a support wall (10), consisting of a lower plate (14) which is provided with two bores (28, 29) for mounting screws (50, 52) and with two pedestal-like elevations (24, 26), and
of an upper plate (16) which covers the lower plate (14) at least in part and which has an elongated centre part (32) with devices for the mounting of the fitting element and lateral wing-like noses (40, 42) which are provided with elongate holes (44, 48) whose centre lines extend at right angles to the centre line of the centre part (32) and through which the mounting screws (50, 52) also engage, with the pedestal-like elevations (24, 26) engaging as guide pieces into the elongate holes (44, 48) of the upper plate (16),
wherein the bores (28, 29) lie on the centre line of the lower plates (14), with a prolongation (30) in the form of an expansion dowel being shaped on the one bore (28),
**characterised in that** the other bore (29) supports a pre-fitted screw (52) in its pedestal-like elevation (26), said screw being dimensioned such that its thread cuts into the wall of a further bore provided in the support wall (10).

2. A mounting plate in accordance with claim 1, **characterised in that** the bore (28, 29) of the lower plate (14) is surrounded by pedestal-like elevations (24, 26) which are lower than the thickness of the upper plate (16).

3. A mounting plate in accordance with claim 2, **characterised in that** the upper plate (16) has short lobes (54) angled downwardly to the side at the rims of the elongate hole (48).

4. A mounting plate in accordance with any one of the claims 1 to 3,
**characterised in that** an elevation (27) made as a spigot is arranged in the end region of the lower plate (14) provided with the hoop-like prolongation (30) and extends for guidance and centring into an elongate hole (46) of the upper plate (16) parallel to the elongate holes (44, 48) through which the mounting screws (50, 52) engage.

5. A mounting plate in accordance with any one of the claims 1 to 4,
**characterised in that** the lower plate (14) is formed symmetrically to its transverse centre line and the upper plate is formed symmetrically to its longitudinal centre line extending through the centre part such that the plate halves can be mounted into the provided bores of the support wall by rotation through 180°.

6. A mounting plate in accordance with any one of the claims 1 to 5,
**characterised in that** the dowel-like prolongation (30) which is formed on is formed onto the bore (28) of the lower plate (14) in one piece and of homogeneous material.

7. A mounting plate in accordance with any one of the claims 1 to 6,
**characterised in that** the bores (56) in the support wall (10) are passage bores.

## Revendications

1. Plaque de montage (12) pour la fixation d'une pièce de ferrure, par exemple un bras de charnière, à une paroi portante (10), constituée par une plaque inférieure (14) munie de deux trous (28, 29) destinés à recevoir des vis de fixation (50, 52) et de deux bossages (24, 26) en forme de socle, et
par une plaque supérieure (16) qui recouvre la plaque inférieure au moins en partie et qui comporte une partie centrale allongée (32) comprenant des organes pour la fixation de la pièce de ferrure et des saillies latérales (40, 42) en forme d'aile qui sont munies de lumières (44, 48) dont les lignes médianes sont perpendiculaires à la ligne médiane de la partie centrale (32) et qui sont également traversées par les vis de fixation (50, 52), les bossages en forme de socle (24, 26) s'engageant dans les lumières (44, 48) de la plaque supérieure (16) en tant que pièces de guidage,
les deux trous (28, 29) venant se placer sur la ligne médiane de la plaque inférieure (14), un prolongement (30) en forme de cheville à expansion étant rapporté à l'un des trous (28), **caractérisée en ce que** l'autre trou (29) porte une vis prémontée (52) logée dans son bossage en forme de socle (26) qui est dimensionnée en sorte que son filetage s'agrippe dans la paroi d'un autre trou prévu dans la paroi portante (10).

2. Plaque de montage suivant la revendication 1, **caractérisée en ce que** les trous (28, 29) de la plaque inférieure (14) sont entourés de bossages en forme de socle (24, 26) qui sont plus bas que l'épaisseur de la plaque supérieure (16).

3. Plaque de montage suivant la revendication 2, **caractérisée en ce que** la plaque supérieure (16) est munie de languettes (54) qui sont disposées latéralement du côté des bords de la lumière (48), à un angle vers le bas.

4. Plaque de montage suivant l'une quelconque des revendications 1 à 3, **caractérisée en ce que** dans l'extrémité de la plaque inférieure (14) munie du prolongement en forme de cheville à expansion (30), une partie élevée (27) développée en tourillon est disposée qui s'étend dans une lumière (46) de la plaque supérieure (16) qui est parallèle aux lumières (44, 48) pénétrées par les vis de fixation (50, 52) et qui sert au guidage et au centrage.

5. Plaque de montage suivant l'une quelconque des revendications 1 à 4, **caractérisée en ce que** la plaque inférieure (14), par rapport à sa ligne médiane en direction transversale, et la plaque supérieure (16), par rapport à sa ligne médiane en direction longitudinale qui passe par la partie centrale, sont formées en sorte qu'elles sont symétriques d'une manière qui permet le montage des moitiés des plaques dans les trous prévus en effectuant une rotation de 180°.

6. Plaque de montage suivant l'une quelconque des revendications 1 à 5, **caractérisée en ce que** le prolongement rapporté en forme de cheville (30) est rapporté au trou (28) de la plaque inférieure (14) en une pièce et de façon homogène quant au matériau.

7. Plaque de montage suivant l'une quelconque des revendications 1 à 6, **caractérisée en ce que** les trous (56) dans la paroi portante (10) sont des trous de passage.
